# EUROPÄISCHE PATENTSCHRIFT

(11) **EP 2 705 777 B1**
(45) Veröffentlichungstag und Bekanntmachung des Hinweises auf die Patenterteilung: **12.11.2014**
(21) Anmeldenummer: 12183401.4
(22) Anmeldetag: 06.09.2012
(51) Int. Cl.: A47C 23/00, A47C 20/04, A47C 23/06

(54) **Rahmen, insbesondere Lattenrost**
Frame, in particular slatted frame
Cadre, en particulier sommier à lattes

(43) Veröffentlichungstag der Anmeldung: 12.03.2014
(73) Patentinhaber: OPTIMO Schlafsysteme Gesellschaft m.b.H., 5280 Braunau am Inn (AT)
(72) Erfinder: Wiedner, Horst, A-5274 Burgkirchen (AT)
(74) Vertreter: Jell, Friedrich

(56) Entgegenhaltungen:
- EP-A1- 2 078 476
- DE-U1- 29 916 384
- DE-U1-202011 101 311

## Beschreibung

Die Erfindung betrifft einen Rahmen, insbesondere Lattenrost, mit Einzelfederelementen, mit mindestens einem lattenförmigen Träger zur Befestigung der Einzelfederelemente, mit wenigstens einem Längsteil, das einen Antrieb, ein Mittelteil und am Mittelteil schwenkbar gelagerte Seitenteile aufweist, wobei der am Mittelteil befestigte Antrieb mit mindestens einem Seitenteil zur Verstellung dessen Lage gegenüber dem Mittelteil mechanisch verbunden ist, und mit am Längsteil befestigten Adapterelementen, die jeweils mindestens eine Trägeraufnahme zum Befestigen des Trägers ausbilden.

Um Kopf- und Rückenteil bzw. Schenkel- und Fußteil eines Lattenrosts mit aufgelöster Lattenrostfläche gegenüber einem Mittelteil motorisch verschwenkbar ausführen zu können, schlägt die EP2078476A1 vor, im Mittelteil einen Antrieb vorzusehen, über den das jeweils an das Mittelteil schwenkbar angelegte Rücken- und Beinteil verstellt werden kann. Mittel-, Rücken- und Beinteil sind Teil eines Längsteils, an das Adapterelemente über ein Befestigungslager formschlüssig befestigt sind, um damit in Querrichtung Latten zu tragen, die mit Einzelfederelementen versehen sind. Eine aufgelöste Lattenrostfläche kann jedoch - bedingt durch variierende Liegestellungen - zu einer erheblichen Momentenbelastung auf die Adapterelemente führen. Dies umso mehr, wenn Rücken- und Beinteil in verschwenkter Lage erhöhte Seitenkräfte in die Einzelfederelemente einleiten. Überbelastungen an den Befestigungslagern der Adapterelemente können so zu Materialversagen und Beschädigungen am Lattenrost führen, was die Standfestigkeit des Lattenrosts klarerweise verringert.

Es ist daher die Aufgabe der Erfindung, einen Lattenrost der eingangs geschilderten Art, derart auf konstruktiv einfache Weise zu verbessern, dass trotz verschwenkbaren Teilen der aufgelösten Lattenrostfläche eine hohe Standfestigkeit sichergestellt werden kann.

Die Erfindung löst die gestellte Aufgabe dadurch, dass das Adapterelement einerseits über zwei zueinander beabstandete Befestigungslager mit dem Längsteil fest verbunden und andererseits dessen Trägeraufnahme außermittig gegenüber den Befestigungslagern vorgesehen ist.

Ist das Adapterelement über zwei zueinander beabstandete Befestigungslager mit dem Längsteil fest verbunden, kann damit zunächst die Kippsicherheit des Adapterelements verbessert werden, was nicht nur die Stützfunktion der Einzelfederelemente des Lattenrosts erhalten, sondern auch eine Gefahr der Überbelastung am Befestigungslager vermindern kann. Letzteres kann selbst bei verschwenkten Seitenteilen vermindert werden, indem die Trägeraufnahme des Adapterelements außermittig gegenüber den Befestigungslagern vorgesehen ist. Durch den Versatz dieser Trägeraufnahme kann nämlich je nach Schwenklage die verkürzte Hebellänge dazu beitragen, eine einseitige Momentenbelastung im Bereich der Befestigungslager zu vermindern, was insbesondere aufgrund der erhöhten Gewichtsbelastungen im Rückenbereich von Vorteil sein kann. Eine erhöhte Belastbarkeit des Lattenrosts selbst in Schwenklagen von Teilen der aufgelösten Lattenrostfläche kann dadurch erreicht werden. Außerdem ermöglicht die erfindungsgemäße außermittige Trägeraufnahme eine erhöhte Flexibilität in der Anordnung der Federelemente. Selbst unterschiedliche Teilungen zwischen den Bolzen am Antrieb können so anhand der erfindungsgemäßen Adapterteile zu einer gleichmäßig aufgelösten Liegefläche führen bzw. diese Liegefläche erst ermöglichen. Der erfindungsgemäße Lattenrost kann sich daher nicht nur durch konstruktive Einfachheit, sondern auch durch seine gegenüber dem Stand der Technik erhöht Standfestigkeit auszeichnen.

Die Konstruktionsverhältnisse können noch weiter vereinfacht werden, wenn eine Schnappverbindung das Befestigungslager ausbildet. So kann auch die Montage des Lattenrosts erheblich vereinfacht werden. Besonders kann sich hier eine Verwendung einer Klipsverbindung auszeichnen. Außerdem kann eine lösbare Schnappverbindung Wartungszwecken an den Latten bzw. den darauf befestigten Einzelfederelementen dienlich sein, da Latten samt ihren Adapterelementen auf einfache Weise von den Längsteilen gelöst und mit diesem wieder verbunden werden können.

Für eine hohe konstruktive Einfachheit kann diese Schnappverbindung am Längsteil seitlich abstehende Verbindungselemente und mit diesen zusammenwirkende, überdeckende Verbindungselemente aufweisen. Damit kann außerdem die Montage des Lattenrosts erheblich vereinfacht werden, weil die Latten samt Einzelfederelementen und Adapterelemente auf das Längsteil normal zur dessen Längserstreckung aufgesteckt werden kann.

Ein symmetrischer Konstruktionsaufbau des Lattenrosts kann sich ergeben, wenn zwei Längsteile, wenigstens über die Träger verbunden, zwischen einander eine aufgelöste Fläche mit Einzelfederelementen ausbilden. Eine aufgelöste Fläche kann sich dadurch ergeben, dass in Längs- und in Querrichtung des Lattenrosts nebeneinander angeordnete Einzelfederelemente mit Abstand vorgesehen sind. Dies schließt jedoch nicht aus, dass auch Einzelfederelemente über die Längsteile vorstehen können.

Um eine mechanisch besonders stabile gegenseitige Versteifung beider Antriebe der Längsteile zu schaffen, kann vorgesehen sein, dass zwischen den beiden Antrieben der Längsteile mindestens eine Querstrebe vorgesehen ist. Für die Steckaufnahme dieser Querstrebe am jeweiligen Antrieb kann das Adapterelement an seiner Unterseite auch eine Ausnehmung aufweisen.

Die Trägeraufnahme kann im Wesentlichen über den Befestigungslagern liegend am Adapterelement vorgesehen sein, um im Belastungsfall eine Kraftwirkung in Öffnungsrichtung der Befestigungslager zu vermeiden. Selbst bei erhöhten Belastungszuständen auf das Adapterelement kann so eine standfeste Verbindung zwischen Adapterelement und Längsteil sichergestellt werden, was die Standfestigkeit des Lattenrosts erheblich verbessern kann.

Um einen Lattenrost mit vergleichsweise geringer Rahmenhöhe zu ermöglichen, kann vorgesehen sein, dass die Trägeraufnahme an die Befestigungslager seitlich versetzt anschließt. So kann ein vergleichsweise schlankes Adapterelement geschaffen werden, das die Latten an das Längsteil anschießend in den inneren Rahmenbereich abgesenkt befestigten kann.

Konstruktiv einfach kann das Adapterelement einstückig ausgebildet sein. Diese Einstückigkeit kann kostengünstig durch eine Ausführung des Adapterelements als Kunststoffformteil ermöglicht werden.

Weist das Adapterelement an seiner Oberseite einen Teil einer Steckverbindung für ein Einzelfederelement auf, kann damit selbst bis in den Randbereich des Lattenrosts eine federnde Abstützung durch Einzelfederelemente geboten werden. Hinzu kommt, dass mit einem Federelement, gelagert am Adapterelement, dieses Adapterelement mit einer länglichen und damit schlanken Form bemessen werden kann, was einer niedrigen Rahmenhöhen des Lattenrosts zu Gute kommen.

Der Konstruktionsaufwand und in weiterer Folge die Herstellungskosten können für den Lattenrost weiter verringert werden, wenn der Rahmen wenigstens zwei spiegelgleiche Adapterelemente aufweist.

Um den jeweiligen Schwenkbewegungen der Seitenteile gerecht zu werden, können am selben Längsteil wenigstens zwei spiegelgleiche Adapterelemente befestigt sein. So ist vorstellbar, dass die Adapterelemente des einen Seitenteils gegenüber den anderen Adapterelementen des anderen Seitenteils eine andere außermittige Trägeraufnahme aufweisen. Damit kann der spezifischen Schwenkbewegung der Seitenteile folgend eine erhöhte Montagesicherheit der Adapterelemente am Längsteil sichergestellt werden.

In den Figuren ist beispielsweise der Erfindungsgegenstand anhand eines Ausführungsbeispiels näher dargestellt. Es zeigen
Fig. 1 eine abgerissene Seitenansicht auf einen Lattenrost,
Fig. 2 eine vergrößerte Ansicht der Fig. 1 und
Fig. 3 eine Draufsicht auf den nach Fig. 1 dargestellten Lattenrost.

Der beispielsweise nach den Figuren 1 und 3 dargestellte bewegliche Lattenrost 1 weist eine aufgelöste Fläche 2 bzw. Liegefläche auf, die durch in Längs- und in Querrichtung des Lattenrosts 1 nebeneinander angeordnete Einzelfederelemente 3 ausgebildet wird. Die Einzelfederelemente 3 sind auf als Latten ausgeführten Trägern 4 befestigt, wobei der Übersichtlichkeit halber nur lediglich drei Träger 4 dargestellt sind. In Längserstreckung des Lattenrosts 1 ist ein Längsteil 11 vorgesehen, das ein Mittelteil 5 und zwei Seitenteile 6 und 7 aufweist.

Natürlich ist auch ein konstruktiver Aufbau mit mehreren Seitenteilen vorstellbar, beispielsweise mit Kopf-, Rücken-, Mittel-, Schenkel- und Fußteil, was nicht näher dargestellt worden ist. Dadurch könnte sich das Seitenteil 6 aus Kopf-, Rückenteil und das Seitenteil 7 aus Schenkel- und Fußteil ausbilden.

Die beiden Seitenteile 6 und 7 sind über je ein Schwenklager 8, 9 am Mittelteil 5 schwenkbar gelagert. Zur Verstellung der Lage der Seitenteile 6 bzw. 7 gegenüber dem Mittelteil 5 ist am Mittelteil 5 ein elektrischer Antrieb 10 befestigt, der mit nicht näher dargestellten Stelltrieben 19 eine mechanische Verbindung mit den Seitenteilen 6, 7 aufweist. Die Träger 4 sind über Adapterelemente 12 bzw. 112 mit dem Längsteil 11 bzw. 111 fest verbunden. Das am Längsteil 11 befestigte Adapterelement 12 weist eine Trägeraufnahme 13 auf, in die das freie Ende des Trägers 4 eingesetzt ist, um damit eine formschlüssige Verbindung zwischen Adapterelement 12 und Träger 4 zu schaffen.

Erfindungsgemäß ist das Adapterelement 12 über zwei zueinander beabstandete Befestigungslager 14, 15 mit dem Längsteil 11 fest verbunden, wie dies insbesondere der Fig. 2 entnommen werden kann. Damit kann sich eine hohe Kippsicherheit und Belastbarkeit des Trägers 4 ergeben. Um diese Vorzüge auch bei verschwenkten Seitenteilen 6, 7 sicherzustellen, ist die Trägeraufnahme 13 des Adapterelements 12 außermittig gegenüber den Befestigungslagern 14, 15 vorgesehen. Damit führt die Verkürzung der Hebellänge zwischen dem jeweiligen Befestigungslager 14, 15 und dem Träger 4 insgesamt zu einer erhöhten Belastbarkeit des Lattenrosts 1.

Nach Fig. 2 ist auch klar erkennbar, dass die Befestigungslager 14, 15 als lösbare Schnappverbindung bzw. Klipsverbindung ausgeführt sind. So stehen hierfür vom Längsteil 11 zylindrische Verbindungselemente 16 bzw. Bolzen seitlich ab, die von Verbindungselementen 17 des Adapterelements 12 überdeckt werden, um damit eine formschlüssige Verbindung zu schaffen.

Durch die einstückige Ausführung des Adapterelements 12, indem das Adapterelement als Kunststoffformteil ausgeformt wird, wird eine vergleichsweise hohe Elastizität der Verbindungselemente 17 des Adapterelements 12 sichergestellt.

Die als Klipsverbindung ausgeführten Befestigungslager 14, 15 halten hohen mechanischen Belastungen stand, indem die Trägeraufnahme 13 im Wesentlichen über den Befestigungslagern 14, 15 liegen. Liegebelastungen bzw. deren Kräfte drücken nämlich das Adapterelement 12 an die Verbindungselemente 16 an, was die formschlüssige Verbindung mit den Verbindungselementen 17 weiter verbessert sicherstellen kann. Der erfindungsgemäße Lattenrost 1 ist daher besonders standfest.

Auch führt die Ausführung des Adapterelements 12 mit einer Trägeraufnahme 13, die an die Befestigungslager 14, 15 seitlich versetzt anschließt dazu, dass ein Lattenrost 1 mit einer vergleichsweise niedrigen Rahmenhöhe zur Verfügung gestellt wird.

An den Adapterelementen 12 kann auch ein Einzelfederelement 3 befestigt werden. Hierfür ist am Adapterelement 12 an seiner Oberseite ein Teil 18 einer ansonsten nicht näher dargestellten Steckverbindung vorgesehen. Damit ist trotz einer vergleichsweise langen und schlanken Ausführung des Adapterelements 12 bis zum Rand des Lattenrosts 1 eine Federabstützung gewährleistet.

Wie in der Fig. 3 zu erkennen, sind zwei Querstreben 20 zwischen den beiden Antrieben 10 der Längsteile 11, 111 vorgesehen, wodurch sich die beiden Antriebe 10 gegenseitig abstützen können und die gesamte Konstruktion mechanisch versteift wird. Für die Aufnahme der Querstreben 20 sind Steckaufnahmen 21 an den Antrieben 10 vorgesehen.

Um die Steckaufnahmen 21 von den Adapterelementen 12 zu beabstanden, sind die Adapterelemente 12 an der Unterseite mit einer Ausnehmung 22 versehen, was der insbesondere Fig. 2 entnommen werden kann.

In Fig. 1 ist auch zu erkennen, dass das Adapterelement 12 bzw. auch die anderen Adapterelemente 12 des Seitenteils 6 gegenüber dem Adapterelement 112 des Seitenteils 7 spiegelgleich ausgeführt ist. Dadurch sind am Längsteil 11 zwei verschiedene Adapterteile 12 und 112 vorgesehen. Damit ist das Aufschwenken der Seitenteile 6, 7 über die jeweiligen Adapterelemente 12, 112 auf den Rahmen 1 vorteilhaft abzutragen, was die Standfestigkeit des Lattenrosts 1 deutlich erhöht.

Da ohnehin für den gegenüberliegenden Längsteil 111 gegenüber den Adapterelementen 12 des Längsteils 11 spiegelgleiche Adapterelemente 112 geschaffen sind, bedeutet diese Maßnahme auch keinen zusätzlichen konstruktiven Mehraufwand.

Außerdem ist durch die Adapterelemente 12, 112 eine erhöhte Flexibilität in der Auflösung der Liegefläche 2 mit Hilfe von Einzelfederelementen 3 gegeben. So ermöglichen die Adapterelemente 12, 112 eine von der vorgegebenen Teilung der zylindrische Verbindungselemente 16 abweichende, gleichmäßige Anordnung der Federelemente 3 über die Liegefläche 2. Beispielsweise in Fig. 3 dargestellt, bleiben hierfür mittige Verbindungselemente 16 an den Längsteilen 11, 111 ungenützt.

## Patentansprüche

1. Rahmen, insbesondere Lattenrost (1), mit Einzelfederelementen (3), mit mindestens einem lattenförmigen Träger (4) zur Befestigung der Einzelfederelemente (3), mit wenigstens einem Längsteil (11, 111), das einen Antrieb (10), ein Mittelteil (5) und am Mittelteil (5) schwenkbar gelagerte Seitenteile (7, 6) aufweist, wobei der am Mittelteil (5) befestigte Antrieb (10) mit mindestens einem Seitenteil (6, 7) zur Verstellung dessen Lage gegenüber dem Mittelteil (5) mechanisch verbunden ist, und mit am Längsteil (11, 111) befestigten Adapterelementen (12, 112), die jeweils mindestens eine Trägeraufnahme (13) zum Befestigen des Trägers (4) ausbilden, **dadurch gekennzeichnet, dass** das Adapterelement (12, 122) einerseits über zwei zueinander beabstandete Befestigungslager (14, 15) mit dem Längsteil (11, 111) fest verbunden und andererseits dessen Trägeraufnahme (13) außermittig gegenüber den Befestigungslagern (14, 15) vorgesehen ist.

2. Rahmen nach Anspruch 1, **dadurch gekennzeichnet, dass** eine insbesondere lösbare Schnappverbindung, vorzugsweise Klipsverbindung, das Befestigungslager (14, 15) ausbildet.

3. Rahmen nach Anspruch 2, **dadurch gekennzeichnet, dass** die Schnappverbindung am Längsteil (11, 111) seitlich abstehende Verbindungselemente (16) und mit diesen zusammenwirkende, überdeckende Verbindungselemente (17) an den Adapterelementen (12, 112) aufweist.

4. Rahmen nach Anspruch 1, 2 oder 3, **dadurch gekennzeichnet, dass** zwei Längsteile (11, 111), wenigstens über die Träger (4) verbunden, zwischen einander eine aufgelöste Fläche (2) mit Einzelfederelementen (3) ausbilden.

5. Rahmen nach Anspruch 4, **dadurch gekennzeichnet, dass** mindestens eine Querstrebe (20) zwischen den beiden Antrieben (10, 100) der Längsteile (11, 111) vorgesehen ist, wobei das Adapterelement (12, 112) an seiner Unterseite eine Ausnehmung (22) für die Steckaufnahme (21) der Querstrebe (20) am jeweiligen Antrieb (10, 100) aufweist.

6. Rahmen nach einem der Ansprüche 1 bis 5, **dadurch gekennzeichnet, dass** die Trägeraufnahme (13) im Wesentlichen über den Befestigungslagern (14, 15) liegend am Adapterelement (12, 112) vorgesehen ist.

7. Rahmen nach einem der Ansprüche 1 bis 6, **dadurch gekennzeichnet, dass** die Trägeraufnahme (13) an die Befestigungslager (14, 15) seitlich versetzt anschließt.

8. Rahmen nach einem der Ansprüche 1 bis 7, **dadurch gekennzeichnet, dass** das als Kunststoffformteil ausgeführte Adapterelement (12, 112) einstückig ausgebildet ist.

9. Rahmen nach einem der Ansprüche 1 bis 8, **dadurch gekennzeichnet, dass** das Adapterelement (12, 112) an seiner Oberseite einen Teil (18) einer Steckverbindung für ein Einzelfederelement (3) aufweist.

10. Rahmen nach einem der Ansprüche 1 bis 9, **dadurch gekennzeichnet, dass** der Rahmen wenigstens zwei spiegelgleiche Adapterelemente (12, 112) aufweist.

11. Rahmen nach einem der Ansprüche 1 bis 10, **dadurch gekennzeichnet, dass** am selben Längsteil (11, 111) wenigstens zwei spiegelgleiche Adapterelemente (12 und 112) befestigt sind.

## Claims

1. A frame, especially a slatted frame (1), comprising individual spring elements (3), at least one slat-shaped carrier (4) for fixing the individual spring elements (3), at least one longitudinal part (11, 111) which comprises a drive (10), a middle part (5) and side parts (7, 6) which are pivotably mounted on the middle part (5), wherein the drive (10) fixed to the middle part (5) is mechanically connected to at least one side part (6, 7) for adjusting its position relative to the middle part (5), and adapter elements (12, 112) which are fixed to the longitudinal part (11, 111) and which respectively form at least one carrier retainer (13) for fixing the carrier (4), **characterized in that** the adapter element (12, 122) is fixedly connected to the longitudinal part (11, 111) via two mutually spaced fastening bearings (14, 15) on the one hand and its carrier retainer (13) is provided off-centre in relation to the fastening bearings (14, 15) on the other hand.

2. A frame according to claim 1, **characterized in that** an especially releasable snap-on connection, preferably a clip-on connection, forms the fastening bearing (14, 15).

3. A frame according to claim 2, **characterized in that** the snap-on connection on the longitudinal part (11, 111) comprises laterally protruding connecting elements (16) and covering connecting elements (17) on the adapter elements (12, 112), which covering connecting elements cooperate with said protruding connecting elements.

4. A frame according to claim 1, 2 or 3, **characterized in that** two longitudinal parts (11, 111), which are at least connected via the carriers (4), form a resolved area (2) with individual spring elements (3) between themselves.

5. A frame according to claim 4, **characterized in that** at least one cross member (20) is provided between the two drives (10, 100) of the longitudinal parts (11, 111), wherein the adapter element (12, 112) comprises on its bottom side a recess (22) for the plug-in retainer (21) of the cross member (20) on the respective drive (10, 100).

6. A frame according to one of the claims 1 to 5, **characterized in that** the carrier retainer (13) is provided on the adapter element (12, 112) by lying substantially above the fastening bearings (14, 15).

7. A frame according to one of the claims 1 to 6, **characterized in that** the carrier retainer (13) is situated adjacent to the fastening bearings (14, 15) in a laterally offset manner.

8. A frame according to one of the claims 1 to 7, **characterized in that** the adapter element (12, 112), which is implemented as a shaped plastic part, is designed integrally.

9. A frame according to one of the claims 1 to 8, **characterized in that** the adapter element (12, 112) comprises on its upper side a part (18) of a plug-in connection for an individual spring element (3).

10. A frame according to one of the claims 1 to 9, **characterized in that** the frame comprises at least two mirror-symmetrical adapter elements (12, 112).

11. A frame according to one of the claims 1 to 10, **characterized in that** at least two mirror-symmetrical adapter elements (12 and 112) are fixed to the same longitudinal part (11, 111).

## Revendications

1. Châssis, en particulier sommier à lattes (1), avec des éléments de ressort isolés (3), avec au moins un support (4) en forme de latte pour la fixation des éléments de ressort isolés (3), avec au moins une partie longitudinale (11, 111), qui comprend un entraînement (10), une partie médiane (5) et des parties latérales (7, 6) pouvant pivoter sur la partie médiane (5), l'entraînement (10) fixé sur la partie médiane (5) étant relié mécaniquement à au moins une partie latérale (6, 7) pour modifier la position de celle-ci par rapport à la partie médiane (5), et avec des éléments d'adaptation (12, 112) fixés à la partie longitudinale (11, 111), qui forment chacun un réceptacle de support (13) pour la fixation du support (4), **caractérisé en ce que** l'élément adaptateur (12, 122) est relié, d'une part, de façon fixe par deux paliers de fixation (14, 15) disposés à distance l'un de l'autre avec la partie longitudinale (11, 111) et d'autre part avec le réceptacle de support (13) de ceux-ci de façon excentrée par rapport aux paliers de fixation (14, 15).

2. Châssis selon la revendication 1, **caractérisé en ce qu'**un assemblage enclenché, en particulier pouvant être défait, de préférence un assemblage clipsé, forme le palier de fixation (14, 15).

3. Châssis selon la revendication 2, **caractérisé en ce que** l'assemblage enclenché présente des éléments d'assemblage (16) dépassant latéralement sur la partie longitudinale (11, 111) et des éléments d'assemblage (17) coopérant avec ceux-ci et les recouvrant sur les éléments adaptateurs (12, 112).

4. Châssis selon la revendication 1, 2 ou 3, **caractérisé en ce que** deux parties longitudinales (11, 111), reliées au moins par les supports (4), forment entre elles une surface décomposée (2) avec des éléments de ressort isolés (3).

5. Châssis selon la revendication 4, **caractérisé en ce qu'**au moins une traverse (20) est prévue entre les deux entraînements (10, 100) de la partie longitudinale (11, 111), l'élément adaptateur (12, 112) présentant sur sa face inférieure un évidement (22) pour l'emboîtement (21) de la traverse (20) sur l'entraînement (10, 100) correspondant.

6. Châssis selon l'une des revendications 1 à 5, **caractérisé en ce que** le réceptacle de support (13) est prévu sensiblement horizontal sur l'élément adaptateur (12, 112) par l'intermédiaire des paliers de fixation (14, 15).

7. Châssis selon l'une des revendications 1 à 6, **caractérisé en ce que** le réceptacle de support (13) se raccorde aux paliers de fixation (14, 15) avec un décalage latéral.

8. Châssis selon l'une des revendications 1 à 7, **caractérisé en ce que** l'élément adaptateur (12, 112) conçu comme une pièce moulée en plastique est conformé d'un seul tenant.

9. Châssis selon l'une des revendications 1 à 8, **caractérisé en ce que** l'élément adaptateur (12, 112) présente sur sa face supérieure une partie (18) d'un assemblage emboîté pour un élément de ressort isolé (3).

10. Châssis selon l'une des revendications 1 à 9, **caractérisé en ce que** le châssis présente au moins deux éléments adaptateurs (12, 112) symétriques en miroir.

11. Châssis selon l'une des revendications 1 à 10, **caractérisé en ce qu'**au moins deux éléments adaptateurs (12 et 112) symétriques en miroir sont fixés sur la même partie longitudinale (11, 111).
